# FASCICULE DE BREVET EUROPEEN

(11) **EP 1 243 734 B1**
(45) Date de publication et mention de la délivrance du brevet: **17.01.2007**
(21) Numéro de dépôt: 02290704.2
(22) Date de dépôt: 20.03.2002
(51) Int. Cl.: E05F 11/48, E05F 11/38

(54) **Curseur de lève-vitre à câble**
Scheibenmitnehmer für einen Seilfensterheber
GLASS CARRIER IN A CABLE-ACTUATED WINDOW REGULATOR

(30) Priorité: 21.03.2001 FR 0103811
(43) Date de publication de la demande: 25.09.2002
(73) Titulaire: Merior Light Vehicle Systems - France, 45600 Sully-sur-Loire (FR)
(72) Inventeur: Cabanne, Damien, 77300 Fontainebleau (FR)
(74) Mandataire: Hirsch & Associés

(56) Documents cités:
- WO-A-96/12860
- WO-A-97/37099
- US-A- 5 809 695

## Description

L'invention concerne un curseur de lève-vitre à câble pour un véhicule.

Un tel lève-vitre comprend généralement un rail de guidage d'un curseur, un câble qui entraîne le curseur le long du rail et une vitre solidaire dudit curseur.

Des curseurs en plastique sont utilisés, notamment sur les Renault Clio (marques déposées) millésime 2000. Ces curseurs sont cependant peu résilients et présentent une résistance mécanique réduite. La vitre ou les câbles peuvent exercer des chocs ou des efforts sur le curseur pouvant occasionner la rupture du curseur. Les matériaux utilisés pour ces curseurs présentent une faible tenue en température et une faible résistance à la corrosion par des acides, des bases ou des solvants.

D'autres curseurs ont été développés et sont par exemple utilisés sur la Peugeot 307 (marques déposées). Ces curseurs présentent un corps métallique sur lequel sont surmoulées des pièces en plastique. Ces curseurs sont plus solides que les curseurs en plastique mais le surmoulage induit des contraintes internes dans le plastique. Ces contraintes entraînent des problèmes de tolérance géométrique des pièces en plastique. Ces contraintes réduisent en outre la résistance du plastique à la corrosion par des acides, des bases ou des solvants.

La Volvo C70 (marques déposées) utilise des curseurs métalliques sur lesquels plusieurs éléments en caoutchouc sont assemblés. Cependant ces éléments sont séparés et leur mise en place nécessite un nombre de manipulations important.

Le document US-A-5 809 695 décrit un lève-vitre comprenant des rails de guidage, des supports de vitre montés de Façon coulissante sur les rails et des assemblages de câble. Chaque support de vitre comprend un curseur monté sur le rail et une attache fixée à la vitre. Le curseur et l'attache sont fixés ensemble en réponse à un mouvement latéral du curseur par rapport à l'attache pour coupler par encliquetage le curseur et l'attache pour former le support de vitre.

Il existe donc un besoin pour un curseur résolvant un ou plusieurs de ces inconvénients L'invention propose ainsi un curseur de lève-vitre avec une rainure de réception d'un guide de curseur, présentant une structure métallique, une pièce en matière plastique formant la rainure et des moyens d'assemblage à froid de la pièce en matière plastique sur la structure métallique.

Selon une variante, les moyens d'assemblage à froid comprennent, sur l'une de la structure métallique ou de la pièce en matière plastique, un ressort et une butée sollicitée par le ressort, sur l'autre de la pièce en matière plastique ou de la structure métallique, une encoche adaptée pour loger la butée, le ressort maintenant la butée dans l'encoche en bridant le mouvement relatif de la pièce en matière plastique et de la structure métallique.

Selon une autre variante, le ressort à lame est ménagé sur la pièce en matière plastique.

Selon encore une variante, le ressort à lame présente une partie en saillie dans la rainure.

Selon encore une autre variante, le matériau de la pièce formant rainure présente un module de traction supérieur à 450N/mm².

On peut également prévoir que la structure métallique présente au moins un renfort de la pièce formant rainure.

Selon une variante, la pièce formant rainure assemblée sur la structure métallique présente un jeu fonctionnel par rapport au renfort.

Selon une autre variante, la structure métallique présente un logement permettant l'assemblage de la pièce en matière plastique par coulissement dans le logement.

Selon encore une autre variante, le curseur comprend en outre une pièce en contact avec la vitre présentant un module de traction inférieur à 1000N/mm².

On peut également prévoir que le curseur présente en outre une pièce de support de vitre monobloc avec la pièce en matière plastique.

Selon une variante, la pièce de support de vitre est une partie articulée de la pièce en matière plastique.

Selon une autre variante, la structure présente en outre un plot conformé pour s'assembler avec la pièce de support de vitre.

L'invention concerne également un lève-vitre comprenant un curseur selon l'invention, un câble entraînant le curseur, et un rail de guidage introduit dans la rainure du curseur.

Selon une variante, l'assemblage comprend le coulissement de la pièce en matière plastique dans la structure métallique.

Selon une autre variante, l'assemblage comprend le clipsage de la pièce en matière plastique sur la structure métallique.

Selon encore une variante, l'assemblage comprend en outre le collage de la pièce en matière plastique sur la structure métallique.

Selon encore une autre variante, l'assemblage comprend la fusion d'un plot de la pièce en matière plastique de sorte à solidariser la pièce en matière plastique à la structure métallique.

D'autres caractéristiques et avantages de l'invention apparaîtront à la lecture de la description qui suit de modes de réalisation de l'invention, donnée à titre d'exemple et en référence aux dessins annexés qui montrent :
- figure 1 : une vue schématique d'un lève-vitre à câble ;
- figure 2 : une vue en perspective d'un premier mode de réalisation d'un curseur selon l'invention ;
- figure 3 : une autre vue en perspective du curseur de la figure 2 ;
- figure 4 : une vue d'une étape d'assemblage du curseur des figures 2 et 3 ;
- figure 5 : une vue de détail de la structure métallique du curseur des figures 2 et 3 ;
- figure 6 : une vue de côté du curseur des figures 2 et 3 ;
- figure 7 : une vue d'une autre étape d'assemblage du curseur des figures 2 et 3 ;
- figure 8 : une vue en perspective d'un second mode de réalisation d'un curseur selon l'invention.

L'invention propose un curseur de lève-vitre présentant une rainure de réception d'un guide de curseur. Ce curseur présente une structure métallique et une pièce en matière plastique formant la rainure. Le curseur présente en outre des moyens d'assemblage à froid de la pièce en matière plastique sur la structure métallique.

La figure 1 représente un curseur 6 mis en place dans un dispositif de lève-vitre 1 de véhicule. Le lève-vitre 1 comprend typiquement un rail de guidage 2 et un câble d'entraînement 3 de curseur entraîné par des moyens d'entraînement 4, par exemple un moteur électrique ou une manivelle. Le câble 3 passe par des moyens de déflexion 5a, 5b, tels que des poulies ou des rampes. Ces moyens de déflexion du câble sont par exemple disposés aux extrémités du rail 2. Le câble est relié au curseur de façon à l'entraîner en montée ou en descente. Le curseur 6 coulisse par rapport au rail. Une vitre 7 est fixée sur le curseur 6. Cette fixation est par exemple réalisée au moyen d'une pince de serrage 8 et d'un axe de support 9. L'exemple détaillé par la suite décrit un lève-vitre présentant un câble classique. Bien entendu, l'invention porte également sur des lève-vitres présentant un câble de type bowden ou de tout type similaire.

La figure 2 présente un curseur 6 selon l'invention. Le curseur présente principalement une pièce en matière plastique 11 formant une rainure 15 et une structure métallique 10.

La pièce en matière plastique 11 forme une rainure 15 ou toute forme adaptée pour coulisser par rapport à une pièce de guidage du lève-vitre, telle qu'un rail de guidage 2. Dans l'exemple de la figure 2, la pièce en matière plastique présente ainsi une forme de U se refermant. Le U permet de chevaucher un rail de guidage de forme adaptée à son coulissement dans le U. Le rail peut ainsi présenter par exemple une forme de section en L s'insérant dans la forme en U de la pièce plastique. Le U présente une butée sensiblement perpendiculaire aux branches du U, permettant de maintenir le rail 2 dans l'espace de coulissement entre les branches du U. D'autres formes de la rainure et du rail de guidage permettant un coulissement relatif peuvent bien entendu être utilisées. Le curseur peut également présenter une ou plusieurs rainures disposées sur une ou plusieurs pièces en matière plastique.

On peut utiliser une matière plastique telle que le POM, le PMMA, le Pehd, le PC ou le PP pour réaliser la pièce 11. On utilise de préférence un matériau présentant un faible coefficient de frottement avec la surface du rail pour faciliter le coulissement du rail 2 dans la pièce 11. La réalisation de la pièce 11 dans de telles matières plastiques permet de réduire l'effort de coulissement du rail 2 dans la pièce 11. On réduit ainsi à la fois l'usure du rail et de la pièce plastique 11.

Indépendamment du coefficient de frottement, on choisira également de préférence un matériau plastique présentant un module de traction supérieur à 450 N/mm² pour réduire les bruits et les vibrations lors du coulissement de la pièce 11 par rapport au rail.

La structure métallique 10 présente un logement pour la pièce en matériau plastique 11. Les zones du curseur soumises aux efforts les plus importants, sont de préférence ménagées dans la structure métallique 10. La structure métallique peut ainsi présenter des logements 13a, 13b de butées ou de grains de câbles.

La structure métallique peut également servir à rigidifier le curseur et la pièce en matière plastique. La structure métallique 10 peut ainsi présenter un renfort 14a, 14b de la pièce formant rainure. La structure métallique présente ainsi des retours de matière 14a et 14b rigidifiant la pièce formant rainure en matière plastique 11.

La structure métallique peut par exemple être réalisée en aluminium ou en zamak. De tels matériaux ou des matériaux similaires sont choisis pour leur résistance mécanique et de préférence pour leur résistance à la corrosion. La structure métallique peut être réalisée par exemple par moulage par injection, par usinage ou par emboutissage ou pliage d'une tôle.

Le curseur présente en outre des moyens d'assemblage à froid de la pièce en matière plastique sur la structure métallique. Par moyen d'assemblage à froid, on entend des moyens autres que la surmoulage ou le montage serré par réchauffement et dilatation de la pièce métallique ou de la pièce plastique à assembler. Des moyens d'assemblage à froid tels que le goupillage, le clipsage, le verrouillage ou encore le collage peuvent être utilisés.

Les moyens d'assemblage à froid utilisés ménagent de préférence des jeux fonctionnels entre la structure métallique et la pièce en matériau plastique. Ainsi, la pièce en matériau plastique n'est pas précontrainte par la structure métallique et ne risque pas une rupture prématurée.

Dans le mode de réalisation représenté, des moyens d'assemblage à froid sont ménagés à la fois sur la structure métallique 10 et sur la pièce en matière plastique 11. La figure 4 présente une phase d'assemblage à froid de la structure métallique avec la pièce en matière plastique 11. La pièce 11 formant rainure et la structure métallique sont conformées pour permettre l'insertion par coulissement de la pièce 11 dans la structure métallique 10, dans la direction représentée par la flèche 20. La pièce 11 comprend un ressort à lame 21 présentant des flancs 21a et 21b. Ce ressort à lame coopère avec l'encoche de fixation 22 représentée à la figure 5, ménagée dans la structure métallique 10. En absence de sollicitations extérieures, le ressort à lame 21 fait saillie par rapport à une face extérieure de la pièce formant rainure 11. Le ressort à lame 21 est fléchi lors de l'insertion de la pièce 11 dans la structure métallique 10. Lorsque le ressort à lame 21 atteint l'encoche de fixation 22, ce ressort vient se loger dans l'encoche, du fait de l'effort de déformation élastique qui lui a été imposé. Les flancs 21a et 21b coopèrent alors avec les faces latérales 22a et 22b de l'encoche 22 pour brider le coulissement de la pièce 11 par rapport à la structure 10 dans la direction de la flèche 20. Les flancs 21a et 21b servent ainsi de butées. Le curseur présente ainsi des moyens d'assemblage à froid de la structure métallique 10 et de la pièce 11.

L'assemblage peut également être renforcé par collage ou par fusion localisée du plastique de la pièce 11. On peut par exemple prévoir des pions sur la pièce formant rainure, que l'on échauffe au cours de l'assemblage jusqu'à les faire fondre pour solidariser la pièce formant rainure à la structure métallique. D'autres moyens d'assemblage, tels que des clips, peuvent bien entendu être utilisés pour remplacer le ressort à lame 21.

La combinaison d'une structure métallique 10 et d'une pièce en matière plastique 11 formant rainure, fournit un bon compromis poids/résistance mécanique. En outre, l'utilisation de cette combinaison de pièces permet d'adapter facilement le curseur à différentes séries de véhicules. Ainsi, si plusieurs véhicules utilisent des rails différents, il suffit d'utiliser des pièces formant rainure 11 de formes différentes, sans modifier la géométrie de la structure métallique. Réciproquement, on peut envisager d'adapter la structure métallique à différentes séries de véhicules. On peut alors utiliser une même pièce plastique 11 pour différentes séries de véhicules en modifiant seulement la géométrie de la structure métallique.

Selon une variante, la pièce 11 présente un autre ressort à lame 23 pour exercer une pression sur le rail 2. Ce ressort 23 permet de rattraper les jeux entre la pièce 11 et le rail 2, et ainsi d'éviter des bruits parasites. Ce ressort 23 est avantageusement réalisé sous la forme d'un plot ménagé sur la face intérieure du premier ressort à lame 21. On utilise ainsi un même ressort à lame pour exercer une pression sur le rail et pour brider le coulissement de la pièce 11 et de la structure 10.

Comme cela est représenté à la figure 3, la pièce 11 formant rainure présente de préférence une partie 16 servant de support pour une vitre 7. La partie 16 servant de support est reliée à la partie formant rainure par une partie de liaison 17. Le support de vitre et la rainure de guidage sont ainsi formées monobloc. Le nombre de manipulations lors de l'assemblage du lève vitre est ainsi réduit car on réduit le nombre de pièces détachées.

Selon une variante, la structure métallique peut également servir de renfort pour un support de vitre. La structure métallique 10 présente alors de préférence un renfort 18 pour la partie support 16 de vitre de la pièce en matériau plastique 11. Ce renfort 18 est ici réalisé sous la forme d'un plot saillant de la structure métallique 10. Il est dans ce cas souhaitable d'utiliser une liaison 17 déformable pour pouvoir déplacer la partie support 16 par rapport à la partie formant rainure. La partie support 16 étant ainsi articulée à la partie formant rainure, elle peut aisément se clipser sur le renfort 18 de la structure métallique. Notamment, comme représenté à la figure 7, la partie support 16 peut alors se clipser sur le renfort 18 par rotation suivant la flèche 24.

La structure métallique 10 peut également, selon une variante, présenter une surface de fixation 12, sur laquelle on rapporte un axe de support de vitre. Un alésage est réalisé dans la surface de fixation 12 et permet la fixation d'une pince de serrage de vitre 8. La pince de serrage de vitre 8 permet de brider les mouvements latéraux de la vitre selon une direction perpendiculaire à la surface de la vitre. La pince peut présenter une partie de section en forme de U, dont les flancs brident les mouvements latéraux de la vitre.

Entre les flancs de la pince de serrage et la vitre, on peut interposer des pièces en plastique pour absorber les vibrations et ainsi réduire les bruits. Ces pièces en plastique sont de préférence réalisées dans un matériau présentant un module de traction inférieur à 1000N/mm² pour obtenir un amortissement vibratoire optimal. Ces pièces peuvent par exemple être réalisées en caoutchouc naturel.

On peut également prévoir dans une variante que la pince de serrage présente un axe de support de vitre 9. On peut ainsi utiliser la pince de serrage à la fois pour immobiliser la vitre par rapport au curseur, latéralement et longitudinalement, c'est-à-dire dans les mouvements de bas en haut de la vitre.

Selon une variante, on peut également ménager un jeu 19 entre les renforts 14a ,14b et la pièce 11. Ce jeu permet de déformer la pièce 11, par exemple pour procéder au montage du curseur sur le rail. La déformation de la pièce 11 est par ailleurs bridée par les renforts 14a et 14b, afin de ne pas détériorer la pièce 11.

La figure 8 présente un curseur selon un deuxième mode de réalisation de l'invention. Ce mode de réalisation permet un assemblage simplifié de la partie formant rainure sur la structure métallique. La pièce formant rainure présente à une de ses extrémités des clips 26a. Ces clips 26a coopèrent avec un rebord adapté de la structure pour assurer une première zone de maintien de la pièce formant rainure. La pièce formant rainure présente par ailleurs des clips 26b à une autre de ses extrémités. Ces clips viennent se fixer sur une extrémité adaptée de la structure métallique. On peut bien entendu ménager les clips sur la structure métallique et ménager des fixations correspondantes dans la pièce formant rainure. L'assemblage peut ainsi être réalisé simplement par translation de la partie formant rainure dans la direction de la flèche 25. On peut prévoir une structure métallique percée présentant un plot 18. Cette structure métallique permet le passage d'une partie support de vitre 16 de la pièce formant rainure 11. La partie support de vitre 16 peut par exemple se clipser sur le plot 18.

## Revendications

1. Curseur (6) de lève-vitre avec une rainure (15) de réception d'un guide (2) de curseur, présentant :
- une pièce en matière plastique (11) formant la rainure (15) ;
- une structure métallique (10) présentant un renfort (14a, 14b) de la pièce formant rainure ;
- une pièce de support de vitre monobloc avec la pièce en matière plastique ;
- des moyens d'assemblage à froid (21, 22) de la pièce en matière plastique sur la structure métallique.

2. Le curseur de la revendication 1, **caractérisé en ce que** les moyens d'assemblage à froid comprennent, sur l'une de la structure métallique ou de la pièce en matière plastique, un ressort et une butée sollicitée par le ressort (21, 21a, 21b), sur l'autre de la pièce en matière plastique ou de la structure métallique, une encoche adaptée pour loger la butée (22, 22a, 22b), le ressort maintenant la butée dans l'encoche en bridant le mouvement relatif de la pièce en matière plastique et de la structure métallique.

3. Le curseur de la revendication 2, **caractérisé en ce que** le ressort à lame est ménagé sur la pièce en matière plastique.

4. Le curseur de la revendication 3, **caractérisé en ce que** le ressort à lame présente une partie en saillie dans la rainure.

5. Le curseur de l'une des revendications 1 à 4, **caractérisé en ce que** le matériau de la pièce formant rainure présente un module de traction supérieur à 450N/mm².

6. Le curseur de l'une des revendications précédentes, **caractérisé en ce que** la structure métallique présente au moins un renfort (14a, 14b) de la pièce formant rainure.

7. Le curseur de la revendication 6, **caractérisé en ce** la pièce formant rainure assemblée sur la structure métallique présente un jeu fonctionnel (19) par rapport au renfort (13a, 13b).

8. Le curseur de l'une des revendications précédentes, **caractérisé en ce que** le logement de la structure métallique est adapté à permettre l'assemblage de la pièce en matière plastique par coulissement dans le logement.

9. Le curseur de l'une des revendications précédentes, **caractérisé en ce qu'**il comprend en outre une pièce en contact avec la vitre présentant un module de traction inférieur à 1000N/mm².

10. Le curseur de l'une des revendications précédentes, **caractérisé en ce que** la pièce de support de vitre est une partie articulée de la pièce en matière plastique.

11. Le curseur de l'une des revendications précédentes, **caractérisé en ce que** la structure présente en outre un plot (18) adapté à s'assembler avec la pièce de support de vitre.

12. Lève-vitre comprenant :
- un curseur selon l'une des revendications précédentes ;
- un câble entraînant le curseur ;
- un rail de guidage introduit dans la rainure du curseur.

## Claims

1. Window regulator slide member (6) with a groove (15) for receiving a slide member guide (2), having:
- a part made of plastic material (11) forming the groove (15);
- a metal structure (10) having a reinforcement (14a, 14b) for the groove-forming part;
- a window support part integrated with the plastic part;
- means for cold assembly (21, 22) of the plastic part on the metallic structure.

2. The slide member of claim 1, **characterised in that** the cold assembly means include, on either the metallic structure or the plastic part, a spring and a stop biased by the spring (21, 21a, 21b), on the other of the plastic part or the metallic structure, a notch suitable for housing the stop (22, 22a, 22b), the spring holding the stop in the notch by restraining the relative movement of the plastic part and the metallic structure.

3. The slide member of claim 2, **characterised in that** the leaf spring is provided on the plastic part.

4. The slide member of claim 3, **characterised in that** the leaf spring has a portion projecting into the groove.

5. The slide member of one of claims 1 to 4, **characterised in that** the material of the groove-forming part has a tensile module greater than 450 N/mm².

6. The slide member of one of the previous claims, **characterised in that** the metallic structure has at least one reinforcement (14a, 14b) for the groove-forming part.

7. The slide member of claim 6, **characterised in that** the groove-forming part assembled on the metallic structure has a functional play (19) with respect to the reinforcement (13a, 13b).

8. The slide member of one of the previous claims, **characterised in that** the housing for the metallic structure is suitable for allowing mounting of the plastic part by sliding into the housing.

9. The slide member of one of the previous claims, **characterised in that** it also includes a part in contact with the window having a tensile module less than 1000 N/mm².

10. The slide member of one of the previous claims, **characterised in that** the window support part is a hinged portion of the plastic part.

11. The slide member of one of the previous claims, **characterised in that** the structure also has a protrusion (18) suitable for being assembled with the window support part.

12. Window regulator including:
- a slide member according to one of the previous claims;
- a cable driving the slide;
- a guide rail inserted in the groove of the slide.

## Patentansprüche

1. Gleitschieber (6) eines Fensterhebers mit einer Nut (15) zur Aufnahme einer Gleitschieberführung (2), mit:
- einem Kunststoffteil (11), das die Nut (15) bildet;
- einer Metallstruktur (10), die eine Verstärkung (14a, 14b) des die Nut bildenden Teils aufweist;
- einem Scheibenträgerteil, das mit dem Kunststoffteil einstückig ausgebildet ist;
- Mitteln zum Zusammenfügen im kalten Zustand (21, 22) des Kunststoffteils auf der Metallstruktur.

2. Gleitschieber nach Anspruch 1, **dadurch gekennzeichnet, dass** die Mittel zum Zusammenfügen im kalten Zustand auf einerseits der Metallstruktur bzw. dem Kunststoffteil eine Feder und einen von der Feder (21, 21 a, 21 b) beaufschlagten Anschlag und andererseits dem Kunststoffteil bzw. der Metallstruktur eine Kerbe zum Aufnehmen des Anschlags (22, 22a, 22b) aufweisen, wobei die Feder den Anschlag in der Kerbe festhält, indem die Relativbewegung des Kunststoffteils und der Metallstruktur gebremst wird

3. Gleitschieber nach Anspruch 2, **dadurch gekennzeichnet, dass** die Blattfeder an dem Kunststoffteil angebracht ist.

4. Gleitschieber nach Anspruch 3, **dadurch gekennzeichnet, dass** die Blattfeder einen in der Nut hervorstehenden Teil aufweist.

5. Gleitschieber nach einem der Ansprüche 1 bis 4, **dadurch gekennzeichnet, dass** das Material des die Nut bildenden Teils einen Zugmodul aufweist, der größer als 450 N/mm² ist.

6. Gleitschieber nach einem der vorhergehenden Ansprüche, **dadurch gekennzeichnet, dass** die Metallstruktur mindestens eine Verstärkung (14a, 14b) des die Nut bildenden Teils aufweist.

7. Gleitschieber nach Anspruch 6, **dadurch gekennzeichnet, dass** das auf der Metallstruktur zusammengefügte, die Nut bildende Teil gegenüber der Verstärkung (13a, 13b) einen funktionellen Spiel (19) aufweist.

8. Gleitschieber nach einem der vorhergehenden Ansprüche, **dadurch gekennzeichnet, dass** die Aufnahme der Metallstruktur so ausgebildet ist, dass sie das Zusammenfügen des Kunststoffteils durch Gleiten in die Aufnahme zu ermöglichen.

9. Gleitschieber nach einem der vorhergehenden Ansprüche, **dadurch gekennzeichnet, dass** er zudem einen Teil umfasst, der mit der Scheibe in Kontakt steht und einen Zugmodul aufweist, der kleiner ist als 1000 N/mm² ist.

10. Gleitschieber nach einem der vorhergehenden Ansprüche, **dadurch gekennzeichnet, dass** das Scheibenträgerteil ein angelenkter Abschnitt des Kunststoffteils ist.

11. Gleitschieber nach einem der vorhergehenden Ansprüche, **dadurch gekennzeichnet, dass** die Struktur zudem einen Klotz (18) aufweist, der so ausgebildet ist, dass er mit dem Scheibenträgerteil zusammengefügt werden kann.

12. Fensterheber mit:
- einem Gleitschieber nach einem der vorhergehenden Ansprüche;
- einem den Gleitschieber mitnehmenden Kabel;
- einer in der Nut des Gleitschiebers eingeschobenen Führungsschiene.
